# EUROPÄISCHE PATENTSCHRIFT

(11) **EP 1 699 059 B1**
(45) Veröffentlichungstag und Bekanntmachung des Hinweises auf die Patenterteilung: **22.06.2011**
(21) Anmeldenummer: 05025920.9
(22) Anmeldetag: 28.11.2005
(51) Int. Cl.: H01F 7/06, H01F 5/04, H01R 4/00, H01F 41/10

(54) **Magnetspule**
Solenoid
Solenoide

(30) Priorität: 03.03.2005 DE 102005010068
(43) Veröffentlichungstag der Anmeldung: 06.09.2006
(73) Patentinhaber: Nass Magnet GmbH, 30179 Hannover (DE)
(72) Erfinder: Groetzinger, Thomas, 30989 Gehrden (DE); Oelkers, Patrick, 31180 Giesen (DE); Mund, Dirk, 31675 Bückenburg (DE)
(74) Vertreter: Tetzner, Michael

(56) Entgegenhaltungen:
- EP-A1- 0 811 995
- US-A- 4 935 713

## Beschreibung

Die Erfindung betrifft eine Magnetspule mit einem Magnetgehäuse und einer Wicklung mit Spulendraht sowie einem Steckergehäuse mit Anschlusskontakten, wobei die beiden aus der Spule herausgeführten Enden des Spulendrahtes mit den Anschlusskontakten verbunden sind.

Aus der US-A-4 935 713 ist eine Magnetspule gemäß dem Oberbegriff des Anspruchs 1 bekannt. Sie weist ein Magnetgehäuse und eine Wicklung mit Spulendraht sowie ein Steckergehäuse mit Anschlusskontakten auf, wobei die beiden aus der Spule herausgeführten Enden des Spulendrahtes mit den Anschlusskontakten verbunden sind.

Bei der Kontaktierung des Spulendrahtes mir den Anschlusskontakten muss sorgfältig gearbeitet werden, damit bei der nachfolgenden Ummantelung keine Drahtschleifen aus dem Verguss herausschauen. Außerdem muss darauf geachtet werden, dass die Spulendrähte bei der Kontaktierung nicht abreißen.

Der Erfindung liegt nun die Aufgabe zugrunde, eine einfache sichere Kontaktierung der Enden des Spulendrahtes mit dem Anschlusskontakten sicherzustellen.

Erfindungsgemäß wird diese Aufgabe durch die Merkmale des Anspruches 1 gelöst.

Weitere Ausgestaltungen der Erfindung sind Gegenstand der Unteransprüche.

Die erfindungsgemäße Magnetspule weist ein Magnetgehäuse und eine Wicklung mit Spulendraht sowie ein Steckergehäuse mit Anschlusskontakten auf, wobei die beiden aus der Spule herausgeführten Enden des Spulendrahtes mit den Anschlusskontakten verbunden sind. Weiterhin sind elastische Haltemittel vorgesehen, die mit den herausgeführten Enden des Spulendrahtes in einem Bereich zwischen Magnetgehäuse und Anschlusskontakt derart in Kontakt stehen, dass der Spulendraht im Bereich zwischen Magnetgehäuse und Haltemittel bzw. Haltemittel und Anschlusskontakt auf Spannung gehalten wird.

Durch die elastische Spannung der Haltemittel wird zum einen verhindert, dass Drahtschleifen entstehen, die später aus dem Verguss herausschauen können. Zum anderen können hierdurch etwaige Fertigungstoleranzen ausgeglichen werden.

In einem bevorzugten Ausführungsbeispiel sind die Haltemittel als einseitig eingespannte Biegezungen ausgebildet, die an ihren freien Enden unter Vorspannung mit dem Spulendraht verbunden sind. Die freien Enden der Biegezungen können hierbei insbesondere hakenartig ausgebildet sein.

Das Steckergehäuse wird zweckmäßigerweise mittels eines Steckerhalters mit dem Magnetgehäuse verbunden. Nachdem der Steckerhalter üblicherweise aus Metall besteht, ist in einer weiteren Ausgestaltung der Erfindung vorgesehen, dass die elastische Haltemittel Absätze aufweisen, welche die Halteelemente im Bereich der Kontaktstellen mit den Spulendrähten auf Abstand zum Steckerhalter halten.

Weitere Vorteile und Ausgestaltungen der Erfindung werden anhand der Beschreibung eines Ausführungsbeispieles und der Zeichnung näher erläutert.

### In der Zeichnung zeigen

- Fig. 1: eine dreidimensionale Darstellung der Magnetspule vor der Ummantelung,
- Fig. 2: eine dreidimensionale Detailansicht der Magnetspule im Bereich des Steckergehäuses,
- Fig.3: eine dreidimensionale Darstellung des Steckergehäuses mit den elastischen Haltemittel und
- Fig.4: eine dreidimensionale Darstellung der Magnetspule nach der Ummantelung.

Die in Fig. 1 dargestellte Magnetspule besteht im wesentlichen aus einem Magnetgehäuse 1 mit einer Wicklung mit Spulendraht 2 und einem Steckergehäuse 3 mit Anschlusskontakten 4, 5, wobei die beiden aus der Spule herausgeführten Enden 2a, 2b des Spulendrahtes 2 mit den Anschlusskontakten 4, 5 verbunden sind.

Weiterhin sind elastische Haltemittel 6, 7 vorgesehen, die mit den herausgeführten Enden 2a, 2b des Spulendrahtes in einem Bereich zwischen Magnetgehäuse 1 und Anschlusskontakten 4 bzw. 5 derart in Kontakt stehen, dass der Spulendraht im Bereich zwischen Magnetgehäuse und Haltemittel bzw. Haltemittel und Anschlusskontakt auf Spannung gehalten wird.

Die Haltemittel 6, 7 sind im dargestellten Ausführungsbeispiel als einseitig eingespannte Biegezungen ausgebildet, die an ihren freien Enden 6a, 7a hakenartig ausgebildet sind, wie das insbesondere aus den Figuren 2 und 3 hervorgeht. Die freien Enden 2a, 2b des Spulendrahtes werden bei der Kontaktierung mit den Anschlusskontakten 4,5 etwas nach oben gebogen, so dass sie unter Vorspannung mit dem Spulendrähten verbunden sind.

Die elastischen Haltemittel 6, 7 sind aus Kunststoff, insbesondere als Spritzgussteil, gefertigt, wobei sie zweckmäßigerweise einstückig mit dem Steckergehäuse ausgebildet sind (siehe Fig. 3). Weiterhin ist ein Steckerhalter 8 vorgesehen, der zur Verbindung des Steckergehäuses 3 mit dem Magnetgehäuse 1 dient.

Da der Steckerhalter 8 üblicherweise aus Metall gefertigt ist, muss im Bereich der Kontaktstelle der Halteelemente 6, 7 mit den Spulendrähten sichergestellt werden, dass kein elektrischer Kontakt zwischen Spulendraht und Steckerhalter entsteht. Dies kann auf einfache Weise dadurch gewährleistet werden, dass die Haltemittel bei der Montage etwas nach oben gebogen werden, so dass dann ein ausreichender Abstand gewährleistet ist.

Im dargestellten Ausführungsbeispiel sind die elastischen Haltemittel 6, 7 zusätzlich mit Absätzen 9, 10 versehen, die einen sicheren Abstand zwischen Spulendraht 2 und Steckerhalter 8 im Kontaktbereich zwischen Halteelement und Spulendraht gewährleisten.

Nach Kontaktierung der Enden 2a, 2b des Spulendrahtes mit den Anschlusskontakten 4, 5 werden der aus dem Magnetgehäuse 1 herausgeführte Spulendraht, die elastischen Haltemittel 6, 7 und die Anschlusskontakte 4, 5 mit einer Ummantelung aus Kunststoffvergussmaterial umgeben (siehe Fig. 4).

## Patentansprüche

1. Magnetspule mit
a. einem Magnetgehäuse (1) und einer Wicklung mit Spulendraht (2) und
b. einem Steckergehäuse (3) mit Anschlusskontakten (4, 5), wobei die beiden, aus der Spule herausgeführten Enden (2a, 2b) des Spulendrahtes mit den Anschlusskontakten verbunden sind,
**dadurch gekennzeichnet, dass** elastische Haltemittel (6, 7) vorgesehen sind, die mit den herausgeführten Enden (2a, 2b) des Spulendrahtes in einem Bereich zwischen Magnetgehäuse und Anschlusskontakt (4, 5) derart in Kontakt stehen, dass der Spulendraht im Bereich zwischen Magnetgehäuse und Haltemittel bzw. Haltemittel und Anschlusskontakt auf Spannung gehalten wird.

2. Magnetspule nach Anspruch 1, **dadurch gekennzeichnet, dass** die Haltemittel (6, 7) als einseitig eingespannte Biegezungen ausgebildet sind, die an ihrem freien Enden (2a, 2b) unter Vorspannung mit dem Spulendraht verbunden sind.

3. Magnetspule nach Anspruch 2, **dadurch gekennzeichnet, dass** die freien Enden (6a, 7a) der Biegezungen hakenartig ausgebildet sind.

4. Magnetspule nach Anspruch 1, **dadurch gekennzeichnet, dass** das Steckergehäuse (3) mittels eines Steckerhalters (8) mit dem Magnetgehäuse verbunden ist.

5. Magnetspule nach Anspruch 1, **dadurch gekennzeichnet, dass** das Steckergehäuse (3) und die elastischen Haltemittel (6, 7) einstückig ausgebildet sind.

6. Magnetspule nach Anspruch 4, **dadurch gekennzeichnet, dass** die elastischen Haltemittel (6, 7) Absätze (9, 10) aufweisen, die einen sicheren Abstand zwischen Spulendraht (2) und Steckerhalter (8) im Kontaktbereich zwischen Haltemittel (6, 7) und Spulendraht (2) gewährleisten.

7. Magnetspule nach Anspruch 1, **dadurch gekennzeichnet, dass** die elastischen Haltemittel (6, 7) aus Kunststoff, insbesondere als Kunststoffspritzgussteil, gefertigt sind.

8. Magnetspule nach einem oder mehreren der vorhergehenden Ansprüche, **dadurch gekennzeichnet, dass** der aus dem Magnetgehäuse (1) herausgeführte Spulendraht (2), die elastischen Haltemittel (6, 7) und die Anschlusskontakte (4, 5) mit einer Ummantelung (1.1) aus Kunststoffvergussmaterial umgeben sind.

## Claims

1. Magnet coil having
a. a magnet housing (1) and a winding with coil wire (2) and
b. a socket housing (3) having connection contacts (4, 5), the two ends (2a, 2b) of the coil wire which extend out of the coil being connected to the connection contacts,
**characterised in that** there are provided resilient retention means (6, 7) which are in contact with the extending ends (2a, 2b) of the coil wire in a region between the magnet housing and connection contact (4, 5) in such a manner that the coil wire is retained in a tensioned state in the region between the magnet housing and the retention means or the retention means and connection contact.

2. Magnet coil according to claim 1, **characterised in that** the retention means (6, 7) are constructed as bending tongues which are clamped at one side and which are connected at the free ends (2a, 2b) thereof to the coil wire with pretensioning.

3. Magnet coil according to claim 2, **characterised in that** the free ends (6a, 7a) of the bending tongues are constructed in a hook-like manner.

4. Magnet coil according to claim 1, **characterised in that** the socket housing (3) is connected to the magnet housing by means of a socket retention member (8).

5. Magnet coil according to claim 1, **characterised in that** the socket housing (3) and the resilient retention means (6, 7) are constructed in an integral manner.

6. Magnet coil according to claim 4, **characterised in that** the resilient retention means (6, 7) have steps (9, 10) which ensure safe spacing between the coil wire (2) and socket retention member (8) in the contact region between the retention means (6, 7) and the coil wire (2).

7. Magnet coil according to claim 1, **characterised in that** the resilient retention means (6, 7) are produced from plastics material, in particular as an injection-moulded plastics component.

8. Magnet coil according to one or more of the preceding claims, **characterised in that** the coil wire (2) which extends out of the magnet housing (1), the resilient retention means (6, 7) and the connection contacts (4, 5) are surrounded with a coating (11) of plastics sealing material.

## Revendications

1. Solénoïde, qui comprend:
a. un boîtier de bobine magnétique (1) et un enroulement de fil à bobine (2) et
b. un boîtier de connexion à fiches (3) avec des contacts de connexion (4, 5), sachant que les deux extrémités (2a, 2b) du fil à bobine, qui sortent de la bobine, sont reliées aux contacts de connexion,
**caractérisé en ce que** sont prévus des moyens de retenue (6, 7) élastiques, qui, dans une région située entre le boîtier à bobine magnétique et le contact de connexion (4, 5), sont en contact avec les extrémités (2a, 2b) du fil à bobine, mises à l'extérieur, de sorte que le fil à bobine se trouve maintenu sous tension dans la région située entre le boîtier de bobine magnétique et les moyens de retenue, respectivement entre les moyens de retenue et le contact de connexion.

2. Solénoïde selon la revendication 1, **caractérisé en ce que** les moyens de retenue (6, 7) sont réalisés sous la forme de lamelles flexibles, serrées d'un côté, qui sont reliées, sous précontrainte, au fil de la bobine, par leurs extrémités libres (2a, 2b).

3. Solénoïde selon la revendication 2, **caractérisé en ce que** les extrémités libres (6a, 7a) des lamelles flexibles sont réalisées en forme de crochets.

4. Solénoïde selon la revendication 1, **caractérisé en ce que** le boîtier de connexion à fiches (3) est relié au boîtier de bobine magnétique au moyen d'un support de connecteur à fiches (8).

5. Solénoïde selon la revendication 1, **caractérisé en ce que** le boîtier de connecteur à fiches (3) et les moyens de retenue élastiques (6, 7) sont formés d'une pièce.

6. Solénoïde selon la revendication 4, **caractérisé en ce que** les moyens de retenue élastiques (6, 7) présentent des saillies (9, 10), qui assurent un intervalle de sécurité entre le fil à bobine (2) et le support de connecteur à fiches (8), dans la région de contact entre les moyens de retenue élastiques (6, 7) et le fil à bobine (2).

7. Solénoïde selon la revendication 1, **caractérisé en ce que** les moyens de retenue élastiques (6, 7) sont fabriqués en matière plastique, en particulier sous la forme de pièces moulées par injection en matière plastique.

8. Solénoïde selon l'une ou plusieurs des revendications précédentes, **caractérisé en ce que** le fil à bobine (2), sortant du boîtier de bobine magnétique (1), les moyens de retenue élastiques (6, 7) et les contacts de connexion (4, 5) sont entourés d'une enveloppe (11) en matière plastique de coulée.
